# EUROPÄISCHE PATENTANMELDUNG

(11) **EP 3 848 519 A1**
(43) Veröffentlichungstag der Anmeldung: **14.07.2021**
(21) Anmeldenummer: 20206876.3
(22) Anmeldetag: 11.11.2020
(51) Int. Cl.: E03C 1/284, B05B 1/02, E03D 11/18, E03D 13/00

(54) **SANITÄREINRICHTUNG UMFASSEND EIN URINAL UND EINEN AN DAS URINAL ANZUSCHLIESSENDEN ODER ANGESCHLOSSENEN ABSAUGSIPHON SOWIE EINE SPÜLDÜSE**

(30) Priorität: 08.01.2020 DE 102020100235
(71) Anmelder: Duravit Aktiengesellschaft, 78132 Hornberg (DE)
(72) Erfinder: Fehrenbacher, Simone, 78132 Hornberg (DE)
(74) Vertreter: Lindner Blaumeier Patent- und Rechtsanwälte

(57) **Zusammenfassung**

Sanitäreinrichtung umfassend ein Urinal und (2) einen an das Urinal (2) anzuschließenden oder angeschlossenen Absaugsiphon (3), wobei das Urinal (2) einen Beckenbereich (4) und einen an diesen anschließenden kanalartigen Abgang (5) aufweist, der einen sich nach oben erstreckenden und einen sich zur Seite erstreckenden Schenkel (6, 7) aufweist, wobei der sich nach oben erstreckende Schenkel (6) oberhalb des maximalen Wasserstandsniveaus des Ansaugsiphons (3) endet und wobei der Absaugsiphon (3) an den sich zur Seite erstreckenden Schenkel (7) anzuschließen oder angeschlossen ist, wobei am Urinal (2) eine Spüldüse (13) vorgesehen ist, über die Spülwasser in den Beckenbereich (4) unter Druck einspülbar ist, und wobei eine Einrichtung umfassend einen Spülwasserkanal (18) zum Wiederauffüllen des Absaugsiphons (3) mit Spülwasser nach Beendigung des Absaugvorgangs vorgesehen ist.

## Beschreibung

Die Erfindung betrifft eine Sanitäreinrichtung umfassend ein Urinal und einen an das Urinal anzuschließenden oder angeschlossenen Absaugsiphon, wobei das Urinal einen Beckenbereich und einen an diesen anschließenden kanalartigen Abgang aufweist, der einen sich nach oben erstreckenden und einen sich zur Seite erstreckenden Schenkel aufweist, wobei der sich nach oben erstreckende Schenkel oberhalb des maximalen Wasserstandsniveaus des Absaugsiphons endet und wobei der Absaugsiphon an den sich zur Seite erstreckenden Schenkel anzuschließen oder angeschlossen ist. Im folgenden wird der Einfachheit halber der sich nach oben erstreckende Schenkel als "vertikaler Schenkel" und der sich zur Seite erstreckende Schenkel als "horizontaler Schenkel" bezeichnet, da sich die Schenkel in der Montagestellung, auf die sich die Angaben beziehen, zumindest vorwiegend im einen Fall vertikal und im anderen Fall horizontal erstrecken. Dies gilt für alle nachfolgend beschriebenen Erfindungsausgestaltungen und -varianten sowie für die Figurenbeschreibung.

Eine solche Sanitäreinrichtung umfassend einen Absaugsiphon ermöglicht ein aktives Spülen, also Abziehen der abzuführenden Flüssigkeit durch aktives Absaugen. Wird die Spülung ausgelöst, so fließt mit relativ geringem Druck, aber hohem Volumenstrom das Spülwasser in den Beckenbereich, wobei das Spülwasser entweder über einen den Beckenbereich oberseitig abschnittsweise umgreifenden Spülrand oder eine sogenannte "rimless"-Spülung, die keinen geschlossenen Spülrand aufweist, zugeführt wird und sich auf nahezu der gesamten Beckenfläche verteilt und zum Abgang strömt. Wenn im Becken respektive im Abgang bzw. dessen vertikalen Schenkel die Wassersäule höher steht als das maximale Wasserstandsniveau im schneckenförmig gewundenen Absaugsiphon, so wird der Siphon bis zu seiner Oberkante vollständig mit Wasser gefüllt, und aufgrund der Höhendifferenz strömt das Wasser mit hohem Volumenstrom aus dem Siphon, was dazu führt, dass dort ein Unterdruck entsteht, der bewirkt, dass die aus dem Urinal abzuführende Flüssigkeit aktiv aus dem Abgang respektive Beckenbereich gesaugt wird. Dieser unterdruckgesteuerte Absaugvorgang geht so lange, bis der Fluidkanal bestehend aus Abgang und Siphon nicht mehr über eine Wassersäule geschlossen ist, so dass dann der Absaugsiphon Luft durch den dann offenen Fluidkanal zieht und der Unterdruck zusammenbricht. Anschließend ist es erforderlich, den Siphon zumindest teilweise wieder mit Wasser aufzufüllen, um einen Geruchsverschluss sicherzustellen, also diesen Kanal wieder lokal zu schließen.

Der Absaugeffekt setzt wie beschrieben erst ab einer ausreichenden Höhe der Wassersäule im Becken bzw. Abgang respektive im vertikalen Abgangschenkel ein. Ist die Wassersäule nicht hoch genug, stellt sich kein Unterdruck ein und der Siphon arbeitet als reiner Verdrängersiphon. Um dies sicherzustellen, wird bei bekannten Sanitäreinrichtungen das Spülwasser mit einem ausreichend hohen Volumenstrom über den Spülrand zugeführt. Das Spülwasser fließt, da mit relativ geringem Druck zugeführt, relativ langsam in das Becken, so dass sich die Wassersäule nicht allzu rasch aufbaut respektive eben mit einem hohen Volumenstrom gearbeitet wird, um dies zu beschleunigen. Dieser relativ langsame Zufluss stellt nach Beendigung des Spülvorgangs, wenn also kein weiteres Spülwasser mehr zugeführt wird, auch das Wiederauffüllen des Siphons zur Ausbildung des Geruchsverschlusses sicher. Denn auch wenn kein weiteres Spülwasser zugeführt wird, fließt über den Spülrand noch relativ lange Spülwasser nach, auch wenn der Absaugvorgang bereits beendet ist, so dass noch für mehrere Sekunden nach Abreißen der Absaugung Spülwasser langsam, aber stetig nachläuft und den Siphon wieder teilweise auffüllt, zumindest so weit, dass ein entsprechender Geruchsverschluss gegeben ist. Zwar kann hierüber ein aktives Absaugen und die Wiederherstellung eines Geruchsverschlusses erreicht werden, gleichwohl ist damit jedoch ein hoher Spülwasserverbrauch verbunden.

Der Erfindung liegt damit das Problem zugrunde, eine demgegenüber verbesserte Sanitäreinrichtung anzugeben.

Zur Lösung dieses Problems ist bei einer Sanitäreinrichtung der eingangs genannten Art erfindungsgemäß vorgesehen, dass am Urinal eine Spüldüse vorgesehen ist, über die Spülwasser in den Beckenbereich unter Druck einspülbar ist, und dass eine Einrichtung umfassend einen Spülwasserkanal zum Wiederauffüllen des Absaugsiphons mit Spülwasser nach Beendigung des Absaugvorgangs vorgesehen ist.

Die erfindungsgemäße Sanitäreinrichtung zeichnet sich durch eine urinalseitig vorgesehene Spüldüse aus, die üblicherweise im oberen Beckenbereich an der wandseitigen, also hinteren Beckenwand vorgesehen ist. Über diese Spüldüse wird mit höherem Druck, verglichen zur Spülung über einen Spülrand, das Spülwasser zugeführt, also unter Druck aus der Spüldüse auf die Beckenwandung gespritzt, auf welcher es sich dann mit hoher Fließgeschwindigkeit verteilt und sehr rasch zum Abgang strömt. Diese Spülung ermöglicht eine sehr effiziente Reinigung und ein effizientes Ausspülen der abzuführenden Flüssigkeit, wobei jedoch, verglichen mit der bisher üblichen Zuführung über den Spülrand, deutlich weniger Spülwasser benötigt wird.

Durch die schnelle Zuführung des Spülwassers, das wie beschrieben sehr rasch zum Abgang strömt, baut sich die Wassersäule im vertikalen Abgangschenkel entsprechend schnell auf, so dass sich die erforderlichen hydraulischen Verhältnisse einstellen, die zur Auslösung des Absaugvorgangs über den Absaugsiphon führen.

Endet der Spülwasserzufluss, so endet auch der Zustrom in den Abgang relativ abrupt, da wie beschrieben das Spülwasser mit hoher Fließgeschwindigkeit zuläuft und demzufolge mit Beendigung der Spülwasserzufuhr über die Spüldüse nur sehr wenig Wasser noch nachläuft, und dies nur für sehr kurze Zeit. Demzufolge bricht der Absaugvorgang ein. Da aus dem Becken jedoch kein Spülwasser mehr nachläuft, zumindest nicht in einem Umfang, dass wiederum hierüber ein Geruchsverschluss durch Auffüllen des Siphons ausgebildet werden kann, sieht die Erfindung vorteilhafterweise eine entsprechende Einrichtung mit einem Spülwasserkanal vor, über den nach Beendigung der eigentlichen Spülwasserzufuhr in den Beckenbereich noch eine gewisse Spülwassermenge in den Abgang geführt wird, so dass sich im schneckenförmigen Siphon im unteren gewundenen Siphonbereich hinreichend viel Wasser ansammelt und den Siphonquerschnitt als Geruchsverschluss verschließt.

Die Erfindung ermöglicht demzufolge erstmals die Kombination eines eine Spüldüse aufweisenden Urinals mit einem Absaugsiphon, da erfindungsgemäß mit der Anordnung der separaten Wiederauffülleinrichtung mit dem extern zum Beckenbereich verlaufenden Spülwasserkanal die Wiederherstellung des Geruchsverschlusses sichergestellt ist. Die erfindungsgemäße Sanitäreinrichtung kombiniert somit die hohe Reinigungseffizienz über die Spüldüse, verbunden mit einem sehr geringen Spülwasserverbrauch, bei gleichzeitiger Sicherstellung der Ausbildung eines Geruchsverschlusses.

Wie beschrieben ist die Wiederauffülleinrichtung umfassend den separat zum Beckenbereich verlaufenden Spülwasserkanal das zentrale Mittel, um die Siphonwiederauffüllung und damit die Ausbildung des Geruchsverschlusses sicherzustellen. Bezüglich der Ausbildung des Spülwasserkanals sind verschiedene Alternativen denkbar. Gemäß einer ersten erfindungsgemäßen Alternative kann der Spülwasserkanal im Urinal integriert sein. Das Urinal selbst ist zumeist aus Keramik und ein einstückiges, gebranntes Bauteil. An diesem Bauteil ist nun der Spülwasserkanal unmittelbar integriert. Dies kann einerseits dadurch realisiert werden, dass der Spülkanal an dem einstückigen Keramikbauteil selbst ausgebildet wird, also bereits beim Gießen des Scherbens mit ausgebildet wird. Alternativ ist es auch denkbar, auf die Rückseite des Urinals ein entsprechendes Keramikbauteil aufzusetzen und anzugarnieren, also unter Verwendung eines entsprechenden, im späteren Brennprozess aushärtbaren Klebeschlickers anzubinden und diesen dann mit dem Keramikbauteil ausgerüsteten Scherben zu brennen, so dass das Keramikbauteil des Spülwasserkanals einstückig mit dem eigentlichen Urinalkörper verbunden wird. In jedem Fall jedoch ist am fertig gebrannten Urinal der Spülwasserkanal im Urinal selbst integriert, er verläuft quasi an der Urinalrückseite.

Dabei mündet der Spülwasserkanal zweckmäßigerweise in den horizontalen Schenkel des Abgangs, der über einen Keramikstutzen gebildet ist und an den sich der Absaugsiphon anschließt. Das heißt, dass das dem Geruchsverschluss dienende Spülwasser unmittelbar vor dem Siphon zugeführt wird und demzufolge auch unmittelbar in den Siphon gelangt, sodass sich dort schnellstmöglich der Geruchsverschluss ausbildet.

Eine Alternative zur integralen Ausbildung des Spülwasserkanals sieht vor, dass der Spülwasserkanal mit einem separaten, an dem Urinal befestigten Kanalbauteil gebildet ist. Bei dieser Variante wird also an der Rückseite des fertig gebrannten Urinals ein entsprechendes Kanalbauteil befestigt, beispielsweise in Form einer Leitung, eines Schlauchs oder eines Wasserkastens oder ähnlichem, welches Kanalbauteil natürlich entsprechend angeschlossen ist, um das Spülwasser zum Siphon zu leiten. Dieser Anschluss kann im Bereich des horizontalen Schenkels des Abgangs liegen, das heißt, dass das Kanalbauteil am Keramikstutzen angeordnet ist und der Spülwasserkanal im horizontalen Abgangsschenkel mündet. Alternativ kann der Anschluss auch am Siphon selbst sein, das heißt, dass der Spülwasserkanal unmittelbar im Siphon mündet, und demzufolge also auch das den Geruchsverschluss bildende Spülwasser direkt in den Siphon geführt wird.

Für einen einfachen Anschluss kann eine Bohrung oder ein Anschlussstutzen am Urinal oder am Siphon vorgesehen sein, an der oder dem das Kanalbauteil anzuschließen oder angeschlossen ist, das heißt, dass an dieser Bohrung oder dem Anschlussstutzen der Spülwasserkanal mündet.

Bevorzugt wird der Spülwasserkanal über dieselbe Spülwasserzuleitung, über die das Spülwasser zur Spüldüse geleitet wird, mit Spülwasser versorgt. Bei dieser Ausgestaltung wird folglich ein Teil des zugeführten Spülwassers "abgezweigt" und dem Spülwasserkanal zugeführt. Über diesen wird es dann in entsprechender Weise in den Abgang bzw. Siphon geführt, wobei gleichzeitig sichergestellt wird, dass eben eine hinreichende Spülwassermenge auch nach Beendigung der eigentlichen Spülwasserversorgung nachläuft.

Alternativ zur gleichzeitigen Versorgung der Spüldüse und des Spülwasserkanals über dieselbe Spülwasserzuleitung ist es denkbar, dass ein separater Spülwasseranschluss vorgesehen ist, über den der Spülwasserkanal mit Spülwasser versorgbar ist. Bei dieser Erfindungsausgestaltung wird also der Spülwasserkanal separat mit Spülwasser versorgt. Beispielsweise kann diesem Spülwasserkanal ein schaltbares Ventil zugeordnet sein, das entsprechend angesteuert werden kann, sodass in den Spülwasserkanal nur dann Spülwasser zugeführt wird, wenn der Absaugsiphon wieder zu füllen ist und über die Spüldüse kein Spülwasser mehr zuströmt. Denkbar ist es aber natürlich auch, dass auch bei separaten Spülwasseranschlüssen für die Spüldüse und den Spülwasserkanal nur ein gemeinsames steuerbares Ventil vorgesehen ist und mithin die Spülwasserzufuhr zu beiden gegeben oder beendet ist. Auch in diesem Fall kann durch entsprechende Ausgestaltung des Spülwasserkanals sichergestellt werden, dass noch eine hinreichende Spülwassermenge zur Bildung des Geruchsverschlusses nachläuft.

Eine besonders vorteilhafte Weiterbildung der Erfindung sieht vor, dass im Spülwasserkanal Mittel zum Verzögern des Zulaufs des Spülwassers in den Absaugsiphon vorgesehen sind, und/oder dass der Spülwasserkanal eine einen verzögerten Spülwasserzulauf sicherstellende Länge aufweist. Wie beschrieben wird über den Spülwasserkanal die Möglichkeit gegeben, dass nach Beendigung der eigentlichen Spülwasserzufuhr über die Spüldüse noch eine hinreichende Wassermenge zum Auffüllen des Siphons zur Geruchsverschlussbildung nachgeführt wird. Ist die Spülwasserzufuhr in den Spülwasserkanal mit der Spülwasserzufuhr zur Spüldüse gekoppelt, so wird demzufolge bei Beendigung der Spülwasserzufuhr zur Spüldüse auch kein Spülwasser mehr in den Spülwasserkanal geführt. Erfindungsgemäß ist nun der Spülwasserkanal derart ausgestaltet, dass das in ihm vorhandene Spülwasser, das sich, da mit entsprechend hohem Druck zugeführt, während der Zuführdauer im Spülwasserkanal ansammelt, nur verzögert aus dem Spülwasserkanal in den Abgang/Siphon fließt, sodass hierüber für eine bestimmte Zeit nach Beendigung der Spülwasserzufuhr sichergestellt ist, dass aus dem Spülwasserkanal noch Wasser nachläuft. Hierzu sind entsprechende Verzögerungsmittel im Spülwasserkanal vorgesehen, also quasi Strömungshindernisse oder ähnliches, die einen ungehinderten Abfluss verhindern bzw. den Abfluss verzögern. Zusätzlich oder alternativ kann der Spülwasserkanal auch eine hinreichende Länge aufweisen bzw. in geeigneter Weise geführt sein, sodass sich nur ein verlangsamtes Ausströmen ergibt. Hierüber wird folglich quasi auf konstruktive Weise ein verzögerter Spülwasserfluss erwirkt, der ein zeitverzögertes Nachlaufen allein über den Spülwasserkanal ermöglicht, zu einer Zeit, wenn über das Becken kein Spülwasser mehr zuströmt.

Als Verzögerungsmittel können beispielsweise im Spülwasserkanal ein oder mehrere Strömungshindernisse vorgesehen sein, die das Spülwasser umströmen muss, und die demzufolge den Fluidweg verlängern. Alternativ oder zusätzlich kann sich auch der Strömungsquerschnitt des Strömungskanals über seine Länge an einer oder mehreren Stellen verändern, das heißt, er kann breiter oder schmäler werden, was ebenfalls Einfluss auf die Strömungsgeschwindigkeit hat. Auch kann sich alternativ oder zusätzlich der Spülwasserkanal in zwei oder mehr Kanalabschnitte verzweigen, die zur Mündung im Abgang oder im Siphon wieder zusammenlaufen. Weiterhin kann alternativ oder zusätzlich auch der Spülwasserkanal ein- oder mehrfach gewunden zwischen dem Spülwasserzulauf und dem Spülwasserauslauf verlaufen, also quasi schlangenlinienförmig oder mäanderförmig geführt sein, wobei hierüber natürlich auch Strecken mit nur geringem Gefälle realisiert werden, was ebenfalls strömungsgeschwindigkeitsreduzierend ist.

Festzuhalten ist an dieser Stelle, dass die Ausbildung dieser Verzögerungsmittel, gleich welcher Art, natürlich bei allen Varianten der Strömungskanalausbildung denkbar sind, also sowohl bei integraler Ausbildung des Strömungskanals am Urinal selbst, als auch bei Ausbildung eines separaten Spülwasserkanals über eine separate Leitung oder einen separaten Schlauch o.dgl., die oder der dann bevorzugt natürlich entsprechend oft gewunden mit entsprechender Länge geführt ist, oder in Form eines entsprechenden Kanalbauteils, das bevorzugt natürlich aus Kunststoff gefertigt ist. Wird zur integralen Ausbildung ein Keramikbauteil aufgesetzt, so ist dieses mit der Kanalstruktur versehen, die von der Rückwand des Beckens geschlossen wird.

Essentiell für die Erwirkung des Absaugvorgangs ist die möglichst rasche Einstellung geeigneter hydraulischer Verhältnisse der Gestalt, dass die Höhe der Spülwassersäule im vertikalen Schenkel initial geringfügig höher ist als das maximale gegebene Spülwasserniveau im Absaugsiphon. Um die Wassersäule möglichst rasch aufzubauen, weist der vertikale Schenkel des Abgangs eine Länge von 5 - 12 cm, insbesondere von 6 - 9 cm und eine Querschnittsfläche von 8-14 cm², insbesondere zwischen 9-11 cm² auf. Das heißt, dass ein relativ schmaler, gleichzeitig aber auch relativ tiefer vertikaler Schenkel realisiert ist, in dem die Wassersäule in hinreichender Höhe relativ schnell aufgebaut werden kann. Die Höhe des vertikalen Schenkels bemisst sich von seinem unteren Übergang in den horizontalen Schenkel bis zur oberen Schenkelkante, in der sich der Schenkel zum Beckenbereich hin öffnet. Die Querschnittsfläche kann über die Höhe konstant sein, oder sich geringfügig nach oben hin erweitern, beispielsweise über eine näherungsweise konische Querschnittsform.

Das Volumen der Wiederauffülleinrichtung, also letztlich des Spülwasserkanals, sollte, angepasst an den Siphon, zwischen 50 - 200 ml betragen, wobei die Wiederauffülleinrichtung während der Zuführzeit, gerade bei einem größeren Volumen, nicht vollständig mit Wasser gefüllt wird. Diese Größe bzw. Wassermenge ist ausreichend, da der Absaugsiphon selbst zur Ausbildung des Geruchsverschlusses typischer Weise ca. 50 - 70 ml benötigt. Da sich mit dem Zusammenbruch des Absaugvorgangs noch eine Restmenge Spülwasser im Siphon befindet, reicht die Menge im Spülkanal hinreichend aus, um den Absaugsiphon ausreichend zur Ausbildung des Geruchsverschlusses aufzufüllen.

Wenn die Versorgung sowohl der Spüldüse als auch des Spülwasserkanals über einen gemeinsamen Spülwasserzulauf erfolgen soll, so kann eine Weiterbildung der Erfindung vorgesehen sein, dass die Spüldüse ein Wasseranschlussrohr aufweist, an dem auch ein Spülwasserauslass, der mit dem Spülwasserkanal kommuniziert, vorgesehen ist. Die Spüldüse ist also als Rohrstück ausgeführt, das an einem Ende einen Düsenkopf aufweist, der im Beckenbereich angeordnet ist, während sich das Wasseranschlussrohr durch die Beckenwand zur Urinalrückseite erstreckt, wo beispielsweise eine Kontermutter auf den dortigen Gewindestutzen aufgeschraubt ist, um die Spüldüse zu fixieren, und wo die Spülwasserzuleitung angeschlossen ist. An diesem Wasseranschlussrohr ist ein entsprechender Spülwasserauslass vorgesehen, der bei montierter Spüldüse mit dem Spülwasserkanal, sei dieser urinalseitig integriert, sei dieser separat, kommuniziert. Dabei kann der Spülwasserauslass als radiale Bohrung oder als radial vorspringender Anschlusstutzen ausgebildet sein. Eine Bohrung wird zweckmäßigerweise dann vorgesehen, wenn der Spülwasserkanal urinalseitig integriert ist. Ein Anschlussstutzen wird beispielsweise bei Ausbildung des Spülwasserkanals über einen separaten Schlauch oder eine separate Leitung vorgesehen.

Die Spüldüse selbst weist zweckmäßigerweise zwei erste Auslasskanäle, die zu entgegengesetzten Seiten der Spüldüse und unter einem Winkel zur Horizontalen verlaufen, zwei zweite Auslasskanäle, die zu beiden Seiten und unter einem gleichen oder einem größeren Winkel zur Horizontalen verlaufen, wie die beiden ersten Auslasskanäle, sowie einen mittigen Auslass, der zwischen den beiden zweiten Auslässen angeordnet ist. Es sind demzufolge insgesamt fünf Auslässe vorgesehen, die unterschiedliche Auslassrichtungen zeigen, sodass sichergestellt ist, dass das über die Spüldüse abgegebene Spülwasser relativ breit aufgefächert wird und demzufolge um den gesamten Beckenbereich herum strömen kann. Über die beiden ersten Auslasskanäle wird sichergestellt, dass das Spülwasser relativ weit im oberen Randbereich des Beckens von der Rückwand zur Vorderwand hinströmt. Die beiden zweiten Auslasskanäle bedienen quasi den mittleren Bereich, während der dritte Auslass, der mittig angeordnet ist, die Rückwand spült.

Dabei können die ersten und zweiten Auslasskanäle einen gemeinsamen Zulauf aufweisen und über eine Trennwand getrennt sein. Dies ermöglicht eine gemeinsame Wasserzufuhr bei gleichzeitiger einfacher Aufteilungsmöglichkeit.

Der Winkel der ersten Auslasskanäle zur Horizontalen sollte ≥ 13°, insbesondere zwischen 15° - 20°und vorzugsweise 17° betragen. Der Winkel der zweiten Auslasskanäle zur Horizontalen sollte ≥ 20°, insbesondere zwischen 25 ° - 45° und vorzugsweise 32° betragen.

Die Erfindung betrifft ferner ein Urinal für eine Sanitäreinrichtung der vorstehend beschriebenen Art, umfassend einen Beckenbereich und einen an diesen anschließenden Abgang, der einen sich nach oben erstreckenden und einen sich zur Seite erstreckenden Schenkel aufweist. Es zeichnet sich dadurch aus, dass eine Befestigungsaufnahme für eine Spüldüse,über die Spülwasser in den Beckenbereich unter Druck einspülbar ist, sowie ein extern zum Beckenbereich verlaufender, integrierter und im Abgang mündender Spülwasserkanal, über den Spülwasser zum Wiederauffüllen des anzuschließenden Absaugsiphons mit Spülwasser nach Beendigung des Absaugvorgangs zuführbar ist, vorgesehen ist.

Der integrierte Spülwasserkanal mündet bevorzugt im horizontalen Schenkel des Abgangs.

Weiterhin können erfindungsgemäß im Spülwasserkanal Mittel zum Verzögern des Zulaufs des Spülwassers in den Absaugsiphon vorgesehen sein, und/oder der Spülwasserkanal eine einen verzögerten Spülwasserzulauf sicherstellende Länge und/oder Geometrie aufweisen.

Diese Mittel können verschiedener Art sein. So können im Spülwasserkanal ein oder mehrere Strömungshindernisse vorgesehen sein, und/oder dass sich der Strömungsquerschnitt des Strömungskanals über seine Länge verändert und/oder das sich der Spülwasserkanal in zwei oder mehr Kanalabschnitte, die wieder zusammenlaufen, verzweigt, und/oder dass der Spülwasserkanal ein- oder mehrfach gewunden zwischen dem Spülwasserzulauf und dem Spülwasserauslauf verläuft.

Schließlich sollte der vertikale Schenkel des Abgangs (5) eine Länge von 5-12 cm und eine Querschnittsfläche von 8-14 cm² aufweisen.

Die Erfindung betrifft des Weiteren eine Spüldüse für eine Sanitäreinrichtung der vorstehend beschriebenen Art, umfassend ein Wasseranschlussrohr und einen daran angebundenen Düsenkopf, wobei der Düsenkopf wenigstens einen Auslasskanal aufweist. Die Spüldüse zeichnet sich dadurch aus, dass am Wasseranschlussrohr ein als radiale Bohrung oder als radial vorspringender Anschlussstutzen ausgebildeter Spülwasserauslass vorgesehen ist.

In Weiterbildung kann der Spülkopf zwei erste Auslasskanäle, die zu entgegengesetzten Seiten des Spülkopfes und unter einem Winkel zur Horizontalen Verlaufen, zwei zweite Auslasskanäle, die zu beiden Seiten und unter einem gleichen oder einem größeren Winkel wie die ersten Auslasskanäle zur Horizontalen verlaufen, sowie einen mittigen Auslass, der zwischen den beiden zweiten Auslässen angeordnet ist, aufweisen.

Die ersten und zweiten Auslasskanäle können einen gemeinsamen Zulauf aufweisen und über eine Trennwand getrennt sein.

Der Winkel der ersten Auslasskanäle zur Horizontalen sollte ≥ 13° sein, insbesondere zwischen 15° - 20° und vorzugsweise 17° betragen, während der Winkel der zweiten Auslasskanäle zur Horizontalen ≥ 20° sein sollte, und insbesondere zwischen 25° - 45° und vorzugsweise 32° betragen sollte. Durch die entsprechende Neigung insbesondere der ersten Auslasskanäle wird vermieden, dass es zu einem Überspritzen oder Überschwappen insbesondere an der Vorderseite des Urinals kommt, wenn das Wasser unter Druck aus der Düse ausströmt. Denn das Spülwasser tritt aus den ersten Auslasskanälen mit einer doch stärker schräg nach unten gerichteten Ausströmrichtung aus.

Weitere Vorteile und Einzelheiten der vorliegenden Erfindung ergeben sich aus den im Folgenden beschriebenen Ausführungsbeispielen sowie anhand der Zeichnungen. Dabei zeigen:
- Fig. 1: eine Perspektivansicht eines erfindungsgemäßen Urinals von vorne,
- Fig. 2: eine Perspektivansicht des Urinals aus Figur 1 von hinten mit angeschlossenem Absaugsiphon
- Fig. 3: eine vergrößerte Perspektivansicht von hinten ohne Absaugsiphon,
- Fig. 4: eine Teilansicht, geschnitten, durch die Rückseite des Urinals im Bereich des Spülwasserkanals,
- Fig. 5: eine Längsschnittansicht durch das Urinal aus Fig. 2,
- Fig. 6: eine horizontale Schnittansicht in der Ebene VI aus Figur 5,
- Fig. 7: eine horizontale Schnittansicht in der Ebene VII aus Fig. 5,
- Fig. 8: eine horizontale Schnittansicht in der Ebene VIII aus Fig. 5,
- Fig. 9: eine vergrößerte Darstellung der Spüldüse,
- Fig. 10: die Spüldüse aus Fig. 9 in einer Schnittansicht,
- Fig. 11: eine Ansicht des geschnittenen Spülkopfes,
- Fig. 12: eine Prinzipdarstellung eines erfindungsgemäßen Urinals einer zweiten Ausführungsform von der Rückseite her, und
- Fig. 13: eine Prinzipdarstellung eines erfindungsgemäßen Urinals einer dritten Ausführungsform von der Rückseite her.

Die Fig. 1 und 2 zeigen eine erfindungsgemäße Sanitäreinrichtung 1, umfassend ein Urinal 2 sowie einen an das Urinal angeschlossene Absaugsiphon 3. Das Urinal weist in an sich bekannter Weise einen Beckenbereich 4 auf, an den sich ein Abgang 5 anschließt (siehe hierzu auch die Fig. 3 und 5), wobei der Abgang 5, bezogen auf die Montagestellung des Urinals, einen sich nach oben erstreckenden, vertikalen Schenkel 6, der zum Beckenbereich 4 hin offen ist, und einen an den vertikalen Schenkel 6 anschließenden, sich zur Seite erstreckenden horizontalen Schenkel 7 aufweist. Der Abgang 5 ist über entsprechende kanalartige Abschnitte seitens des keramischen Urinals 2 gebildet, wobei der den horizontalen Schenkel 7 bildende Abschnitt als Stutzen gebildet ist. An den horizontalen Schenkeln 7 bzw. den ihn bildenden Stutzen ist, siehe Fig. 5, der Absaugsiphon 3 angeschlossen ist. Der Absaugsiphon 3 selbst weist einen mittigen Anschlussabschnitt 8 auf, an den sich ein schneckenförmig gewundener Abschnitt 9 anschließt, der sodann über einen nach unten abfallenden Ast in den Siphonausgang 10 übergeht.

Wie Fig. 5 zu entnehmen ist, ist eine Spüldüse 11 am Urinal 2 angeordnet, die in einer Bohrung 12 in der Rückwand 13 des Urinals 2 angeordnet ist. Die Spüldüse 11 weist ein Wasseranschlussrohr 14 auf, das zur Rückseite aus der Rückwand 13 austritt und einen Gewindeabschnitt 15 aufweist, auf den einerseits eine Befestigungsmutter aufgeschraubt werden kann, andererseits aber auch eine Spülwasserzuleitung angeschlossen werden kann. Im Beckenbereich 4 befindet sich der Düsenkopf 16 der Spüldüse 11 und spült mit hinreichend hohem Druck das Spülwasser in den Beckenbereich 4, um diesen voll umfänglich zu reinigen.

Das Spülwasser läuft in den Abgang 5, von wo aus es in den Absaugsiphon 3 läuft und diesen kontinuierlich füllt, wie sich auch kontinuierlich der Abgang 5 füllt. Ist der horizontale Schenkel 7 gefüllt, so steigt die Wassersäule im vertikalen Schenkel 6 an, bis sie ein entsprechendes Niveau 17 erreicht, das, siehe den Doppelpfeil P in Figur 5, etwas höher liegt, als das maximale Füllniveau im Absaugsiphon 3. Es sind nun hydraulische Verhältnisse gegeben, die dazu führen, dass aufgrund der Wassersäule im vertikalen Schenkel 6 das Spülwasser durch den Absaugsiphon 3 geschoben wird und mit hohem Volumenstrom über den abfallenden Ast 8 ausströmt. Hierbei kommt es zur Ausbildung eines Unterdrucks im Bereich oberen des Absaugsiphons 3, der dazu führt, dass sehr rasch das Spülwasser aus dem Abgang 5 abgesaugt wird, es findet also ein aktives Absaugen statt.

Da über die Spüldüse 11 zwar mit relativ hohem Druck, jedoch mit keinem allzu großen Volumenstrom das Spülwasser zugeführt wird, ist demzufolge der Abgang 5 relativ schnell ausgesaugt, wobei im Übrigen zur Einsparung von Spülwasser aber auch die Spülwasserzufuhr zur Spüldüse 11 so geregelt ist, dass die Zufuhr beendet wird, kurz nachdem der Absaugvorgang eingesetzt hat. Da nunmehr kein Spülwasser mehr nachläuft und aufgrund der hohen Fließgeschwindigkeit auch im Beckenbereich 4 nahezu kein Spülwasser mehr vorhanden ist, das nachlaufen würde, bricht der Unterdruck relativ schnell zusammen, wenn nämlich Luft über den Abgang 5 angesaugt wird.

Um nun nach Beendigung des Absaugvorgangs den Absaugsiphon 3 wieder im unteren Abschnittsbereich mit Spülwasser aufzufüllen, um so einen fluiden Geruchsverschluss auszubilden, ist bei der erfindungsgemäßen Sanitäreinrichtung 1 ein Spülwasserkanal 18 ausgebildet, der hier integraler Bestandteil des Urinals 1 ist. Dieser Spülwasserkanal 18 erstreckt sich vom Bereich der Bohrung 12 in der Rückwand 13 zum Abgang 5 respektive dem horizontalen Schenkel 7, wo er mündet. An dem Wasseranschlussrohr 14 ist, worauf nachfolgend noch eingegangen wird, ein entsprechender Spülwasserauslass ausgebildet, über den zugeführtes Spülwasser in den Spülwasserkanal 18 läuft, wenn Spülwasser zur Spüldüse 11 geführt wird. Diese Spülwassermenge wird demzufolge "abgezweigt", das heißt, dass von der gesamten Spülwassermenge nur ein bestimmter Teil über den Düsenkopf 16 in den Beckenbereich 4 gespült wird, während ein zweiter Teil in den Spülwasserkanal 18 strömt. Während des Spülvorgangs läuft etwas Spülwasser aus dem Spülwasserkanal 18 auch in den Abgang 5 und wird, solange der Absaugvorgang aktiv ist, zusätzlich mit dem vom Beckenbereich 4 abgesaugten Spülwasser abgesaugt. Der Spülwasserkanal 18 ist jedoch derart ausgelegt, worauf nachfolgend noch eingegangen wird, dass während der Dauer der Spülwasserzufuhr mehr Wasser zugeführt wird, als abläuft, so dass sich der Spülwasserkanal zumindest zum Teil füllt und auch nach Beendigung der Spülwasserzufuhr noch eine hinreichende Spülwassermenge aus dem Spülwasserkanal 18 in den Abgang 5 respektive den horizontalen Schenkel 7 nachläuft, wenn vom Beckenbereich 4 her kein Wasser mehr nachläuft. Dieses aus dem Spülwasserkanal 18 nachlaufende Wasser läuft sodann in den Absaugsiphon 3, füllt diesen teilweise auf und bildet damit den Geruchsverschluss.

In der rückseitigen Perspektivansicht in Fig. 3, in der der Absaugsiphon 3 nicht gezeigt ist, ist zum einen das freie Ende des horizontalen Schenkels 7 des Abgangs 5 gezeigt, zum anderen ein auf die Rückseite 19 des Urinals 2 aufgesetztes und angarniertes Keramikbauteil 20, das der Ausbildung des Spülwasserkanals 18 dient. Dieses Keramikbauteil 20 ist quasi schalenförmig ausgebildet, weist eine Spülkanalstruktur auf und begrenzt in Verbindung mit der Rückwand 13 den Spülwasserkanal 18. Ersichtlich ist das Keramikbauteil 20 geometrisch variierend ausgebildet, um Verzögerungsmittel auszubilden, die den Ablauf des Spülwassers verzögern, so dass sich der Spülwasserkanal einerseits während der Wasserzufuhr füllen kann und andererseits das Wasser verzögert abläuft. Es weist einen oberen, quasi runden Abschnitt 21 auf, in dem zwei Vertiefungen 22 ausgebildet sind, die als Strömungshindernisse dienen. An diesen rundlichen Abschnitt 22 schließt sich ein im Querschnitt stark verringerter, leicht mäanderförmig ausgeführter Abschnitt 23 an, der sodann im horizontalen Schenkel 7 mündet.

Dies führt zu einer Querschnittsgeometrie des Spülwasserkanals 18, wie in Fig. 4 gezeigt ist. Das Spülwasser, das aus der noch zu beschreibenden Öffnung im Wasseranschlussrohr 14 in den kammerförmigen Spülwasserkanal 18 eintritt, läuft von dort aus nach unten, wobei es die Strömungshindernisse 24, gebildet durch die Vertiefungen 22, passieren muss, von wo aus es dann in den mäanderförmigen, schmalen Kanalabschnitt einläuft, der zusätzlich am oberen Ende noch etwas eingeschnürt ist. Während der Dauer der Spülwasserzufuhr füllt sich der Spülwasserkanal 18 zumindest teilweise. Dies führt dazu, dass, wenn die Spülwasserzufuhr beendet wird und über den Düsenkopf 16 kein Spülwasser mehr in den Beckenbereich 4 eingebracht wird und das vorhandene Spülwasser aus dem Beckenbereich 4 sehr rasch abfließt, immer noch eine hinreichende Spülwassermenge im Spülwasserkanal 18 ist, nachdem insbesondere über den relativ schmalen Zulaufquerschnitt im Übergang zum horizontalen Schenkel 7 das Spülwasser aus dem Spülwasserkanal 18 nur langsam auslaufen kann. Die verbleibende, "abgezweigte" Spülwassermenge läuft nun zeitlich verzögert aus dem Spülwasserkanal 18 in den horizontalen Schenkel 7 und von dort in den Absaugsiphon 3, worüber dieser langsam wieder zumindest teilweise aufgefüllt wird, sodass ein fluidischer Geruchsverschluss ausgebildet wird.

Die Strömungshindernisse 24 sowie auch die mäanderförmige Kanalführung im Kanalabschnitt 23 als auch beispielsweise die starke Querschnittseinschnürung im Kanalabschnitt 25 stellen also Verzögerungseinrichtungen dar, die das Ausströmen des Spülwassers nur verzögert zulassen, das heißt, dass das Spülwasser entweder Hindernisse umströmen muss und demzufolge der Strömungsweg länger wird, oder sich aufgrund des sehr schmalen Querschnitts im Kanalabschnitt 25 anstaut, oder aber durch die mäanderförmige Kanalform wiederum einen längeren Strömungsweg zurücklegen muss.

Insgesamt jedoch erlaubt diese Ausgestaltung des Strömungskanals 18, das Nachlaufen des Spülwassers nach Beendigung der allgemeinen Spülwasserzufuhr zu verzögern, um so das Wiederauffüllen des Siphons 3 sicherzustellen.

Die Fig. 6-8 zeigen horizontale Schnittansichten des Urinals 2 im Bereich der verschiedenen Schnittebenen VI, VII und VIII, um die Ausgestaltung des Abgangs 5 näher darzustellen.

Die Schnittansicht gemäß Fig. 6 zeigt den Abgang 5 geschnitten im Bereich des horizontalen Schenkels 7 und des vertikalen Schenkels 6. Der runde Querschnitt des horizontalen Schenkels 7 weist einen Innendurchmesser von 25 - 30 mm, beispielsweise von 28 mm auf.

Fig. 7 zeigt eine Schnittansicht durch die etwas höher liegende Ebene VII. In dieser ist einerseits der vertikale Schenkel 6 gezeigt, der einen rundlich-eckigen Querschnitt aufweist und in dieser Schnittebene eine Breite a und eine Länge b aufweist, wobei a im Bereich von ca. 30 mm und die Länge b im Bereich von ca. 32 mm liegt.

Gezeigt ist in dieser Schnittansicht auch erstmals der Spülwasserkanal 18, der quasi, von vorne gesehen, hinter dem vertikalen Schenkel des Abgangs 5 verläuft. Gegenüber dem Querschnitt des vertikalen Schenkels 6 ist der Spülwasserkanal 18 deutlich kleiner, erweist beispielsweise eine Breite von ca. 25 mm bei einer Länge von ca. 5 mm auf.

Figur 8 zeigt eine Schnittansicht in der noch etwas weiter oben liegenden Ebene VIII, die bereits außerhalb des vertikalen Schenkels 6 liegt, dieser ist jedoch in dieser Darstellung von oben zu sehen. Im oberen Bereich, also im Übergang zum Beckenbereich, der an der Kante 26 stattfindet, ist ein etwas größeres Breiten- und Längenmaß a' und b' gegeben. Beispielsweise beträgt die Breite a' ca. 34 mm und die Länge b' ca. 38 mm. Das heißt, dass sich der vertikale Schenkel 6 nach oben hin geringfügig im Querschnitt erweitert. Die Höhe h des vertikalen Schenkels, siehe Fig. 5, liegt bei ca. 8 - 10 cm. Das heißt, dass ein relativ schmaler, jedoch relativ hoher vertikaler Schenkel 6 gebildet ist.

Die Fig. 9-11 zeigen in detaillierter Darstellung die Spüldüse 11. Diese umfasst wie beschrieben das Wasseranschlussrohr 14 mit seinem Außengewinde 15 und den an dem Wasseranschlussrohr 14 angeordneten Düsenkopf 16. Am Wasseranschlussrohr 14 ist ein Spülwasserauslass 27 in Form einer einfachen Bohrung vorgesehen, durch den das über die externe Spülwasserzuleitung zugeführte Spülwasser in den Spülkanal 18 austritt. Hierüber wird also die Menge des quasi nachlaufenden, den Geruchsverschluss erwirkenden Spülwassers abgezweigt. In der Montagestellung liegt der Spülwasserauslass 27 quasi vertikal nach unten gerichtet, sodass das Spülwasser ohne Probleme in den Spülwasserkanal 18 eintreten kann.

Bei der Ausgestaltung des Urinals 2 mit dem urinalseitig integrierten Spülwasserkanal 18 kann die Spüldüse 11 in der gezeigten Form ausgebildet werden. Kommt jedoch, worauf nachfolgend noch eingegangen ist, ein separates Bauteil zur Bildung des Spülwasserkanals zum Einsatz, so kann entweder auch in diesem Fall der Spülwasserauslass 27 als einfache radiale Bohrung ausgeführt werden, wie dargestellt. Alternativ kann er auch als Anschlussstutzen, an den das Kanalbauteil angeschlossen wird, ausgebildet werden.

Der Düsenkopf weist eine vordere Düsenkopfplatte 28 auf, gegen die das Spülwasser anstaut, wie sich anschaulich aus der Schnittansicht gemäß Fig. 10, die in Richtung der Linie X - X in Fig. 9 geschnitten ist, ergibt. An der Düsenkopfplatte 28 gehen mehrere Auslasskanäle ab, über die das Spülwasser austritt. Gezeigt ist ein mittiger Verteilerzulauf 29, von dem zwei erste Auslasskanäle 30 zur Seite hin abgehen, benachbart zu denen zweite Auslasskanäle 31 ebenfalls zur Seite hin abgehen, jedoch unter einem etwas anderen Auslasswinkel. Die Auslasskanäle 30, 31 sind über eine Trennwand 32 getrennt. Der Winkel α der ersten Auslasskanäle 30, die quasi an zueinander gegenüberliegenden Seiten des Düsenkopfes 16 abgehen, beträgt ca. 17° zur Horizontalen, während der Winkel β der zweiten Auslasskanäle 31 zur Horizontalen ca. 32° beträgt. Die beiden ersten Auslasskanäle 30 leiten das Spülwasser quasi über die Seitenflächen zur vorderen Fläche des Beckenbereichs 4, während die zweiten Auslasskanäle 31 das Spülwasser in den mittleren Seitenwandbereich leiten und diesen abspülen.

Vorgesehen ist ein weiterer Verteilerzulauf 33, über den das Spülwasser in den breiten, sich quasi über die gesamte Düsenkopfbreite erstreckenden und daher einen Öffnungswinkel γ von 180° aufweisenden mittigen Auslass 34 gelangt und von dort abfließt. Über diesen mittigen Auslass 34 wird die Rückseite des Beckenbereichs 4 aktiv mit hohem Druck abgespült.

Damit sind drei getrennte Spülströme gegeben respektive Spülströme mit unterschiedlich gerichteten Strömungsrichtungen, nämlich die beiden oberen Auslasskanäle 30 für den vorderen Beckenbereich, die beiden mittleren zweiten Auslasskanäle 31 für den mittleren Beckenbereich und der Auslass 34 für den hinteren Beckenbereich. Wie Fig. 11 zeigt, kommunizieren quasi die zweiten Auslasskanäle 31 und der mittige Auslass 34. Denkbar wäre es, die gezeigte Wand 35 zur Seite hin beidseits zu verlängern, um die zweiten Auslasskanäle 31 vom mittigen Auslass 34 zu separieren.

Die in den Figuren 9-11 gezeigte Spüldüse zeigt somit einen gemeinsamen Wasseranschluss, über den sowohl der Düsenkopf 16 als auch der Spülwasserauslass 27 mit Spülwasser versorgt werden. Demzufolge endet sowohl die Spülwasserzufuhr zum Beckenbereich 4 als auch in den Spülwasserkanal 18 gleichzeitig. Während jedoch das Becken sehr schnell leerläuft, befindet sich im Spülwasserkanal 18 noch eine hinreichende Spülwassermenge, um den Absaugsiphon 3 erneut aufzufüllen.

Fig. 12 zeigt eine erfindungsgemäße Sanitäreinrichtung 1, in Form einer reinen Prinzipdarstellung. Diese umfasst wiederum ein Urinal 2 sowie einen hier nur gestrichelt gezeigten Absaugsiphon 3. Am Urinal 2 ist wiederum eine Spüldüse 11 angeordnet, wobei in der Rückseitenansicht gemäß Fig. 12 von dieser nur das Wasseranschlussrohr 14 zu sehen ist. An diesem ist im gezeigten Beispiel ein Anschlussstutzen 36 vorgesehen. Des Weiteren ist bei diesem Ausführungsbeispiel am Absaugsiphon 3 ein Anschlussstutzen 37 angeordnet, über den das Spülwasser zum Wiederauffüllen zugeführt wird.

Der Spülwasserkanal 18 ist hier mittels eines separaten Kanalbauteils 38 gebildet, das hier in Form einer Leitung 39 oder eines Schlauchs an der Rückseite des Urinals 2 angeordnet und befestigt ist. Das Kanalbauteil 38 respektive die Leitung oder der Schlauch ist dabei schlangen- oder mäanderförmig verlegt und entsprechend fixiert, sodass sich ein relativ langer Strömungsweg ergibt. Durch diesen langen Strömungsweg wird wiederum sichergestellt, dass sich bei Beendigung der gemeinsamen Spülwasserzufuhr zum Düsenkopf 16 sowie zum Wasserauslass 27 für längere Zeit hin, also verzögert, noch Spülwasser über den Spülkanal 18 unmittelbar in den Absaugsiphon 3 nachlaufen kann, um diesen wieder zu füllen und den Geruchsverschluss zu bilden.

Während Fig. 12 ein separat angeordnetes Kanalbauteil 38 in Form einer Leitung 39 oder eines Schlauchs zeigt, zeigt die Sanitäreinrichtung 1 gemäß Fig. 13 ein Kanalbauteil 38, das am Urinal 2 angeordnet ist, welches Kanalbauteil 38 in Form eines Wasserkastens 40 ausgeführt ist. Diese ist im gezeigten Beispiel wiederum an einem entsprechenden Anschlussstutzen 36 am Wasseranschlussrohr 14 angeschlossen und über ein Anschlussstück 41 an dem horizontalen Schenkel 7 des Abgangs 5 bildenden Anschlussstutzen des Urinals 2 angeschlossen, er mündet hier also unmittelbar in den Abgang 5.

Der Wasserkasten 40 ist zur Ausbildung eines relativ langen Strömungswegs mit einer Vielzahl von einzelnen Strömungshindernissen 42 in Form von Umlenkwandabschnitten versehen, sodass sich ein relativ langer Strömungsweg ergibt und wiederum eine hinreichende Spülwassermenge auch nach Beendigung der Spülwasserzufuhr noch im Wasserkasten 40 und damit im Spülwasserkanal 18 ist, die zur Bildung des Geruchsverschlusses nachlaufen kann. Der Wasserkasten 40 ist bevorzugt ein einfaches Kunststoffbauteil, ebenso wie die Leitung 39, sodass kostengünstig herstellbare Elemente auf einfache Weise verbaut werden können.

## Patentansprüche

1. Sanitäreinrichtung umfassend ein Urinal und (2) einen an das Urinal (2) anzuschließenden oder angeschlossenen Absaugsiphon (3), wobei das Urinal (2) einen Beckenbereich (4) und einen an diesen anschließenden kanalartigen Abgang (5) aufweist, der einen sich nach oben erstreckenden und einen sich zur Seite erstreckenden Schenkel (6, 7) aufweist, wobei der sich nach oben erstreckende Schenkel (6) oberhalb des maximalen Wasserstandsniveaus des Absaugsiphons (3) endet und wobei der Absaugsiphon (3) an den sich zur Seite erstreckenden Schenkel (7) anzuschließen oder angeschlossen ist, **dadurch gekennzeichnet, dass** am Urinal (2) eine Spüldüse (13) vorgesehen ist, über die Spülwasser in den Beckenbereich (4) unter Druck einspülbar ist, und dass eine Einrichtung umfassend einen Spülwasserkanal (18) zum Wiederauffüllen des Absaugsiphons (3) mit Spülwasser nach Beendigung des Absaugvorgangs vorgesehen ist.

2. Sanitäreinrichtung nach Anspruch 1, **dadurch gekennzeichnet, dass** der Spülwasserkanal (18) im Urinal (2) integriert ist.

3. Sanitäreinrichtung nach Anspruch 2, **dadurch gekennzeichnet, dass** der Spülwasserkanal (18) im sich zur Seite erstreckenden Schenkel (7) des Abgangs (5) mündet.

4. Sanitäreinrichtung nach Anspruch 1, **dadurch gekennzeichnet, dass** der Spülwasserkanal (18) mit einem separaten, an dem Urinal (2) befestigten Kanalbauteil (38) gebildet ist.

5. Sanitäreinrichtung nach Anspruch 4, **dadurch gekennzeichnet, dass** der Spülwasserkanal (18) im sich zur Seite erstreckenden Schenkel (7) des Abgangs (5) oder im Absaugsiphon (3) selbst mündet.

6. Sanitäreinrichtung nach Anspruch 5, **dadurch gekennzeichnet, dass** eine Bohrung oder Anschlussstutzen am Urinal (2) oder am Absaugsiphon (3) vorgesehen ist, an der oder dem das Kanalbauteil (38) anzuschließen oder angeschlossen ist.

7. Sanitäreinrichtung nach einem der vorangehenden Ansprüche, **dadurch gekennzeichnet, dass** der Spülwasserkanal (18) über dieselbe Spülwasserzuleitung, über die das Spülwasser zur Spüldüse (11) geleitet wird, mit Spülwasser versorgbar ist, oder dass ein separater Spülwasseranschluss vorgesehen ist, über den der Spülwasserkanal (18) mit Spülwasser versorgbar ist.

8. Sanitäreinrichtung nach einem der vorangehenden Ansprüche, **dadurch gekennzeichnet, dass** im Spülwasserkanal (18) Mittel zum Verzögern des Zulaufs des Spülwassers in den Siphon vorgesehen sind, und/oder dass der Spülwasserkanal (18) eine einen verzögerten Spülwasserzulauf sicherstellende Länge und/oder Geometrie aufweist.

9. Sanitäreinrichtung nach Anspruch 8, **dadurch gekennzeichnet, dass** im Spülwasserkanal (18) ein oder mehrere Strömungshindernisse (24) vorgesehen sind, und/oder dass sich der Strömungsquerschnitt des Strömungskanals (18) über seine Länge verändert und/oder das sich der Spülwasserkanal (18) in zwei oder mehr Kanalabschnitte, die wieder zusammenlaufen, verzweigt, und/oder dass der Spülwasserkanal (18) ein- oder mehrfach gewunden zwischen dem Spülwasserzulauf und dem Spülwasserauslauf verläuft.

10. Sanitäreinrichtung nach einem der vorangehenden Ansprüche, **dadurch gekennzeichnet, dass** der sich nach oben erstreckende Schenkel (6) des Abgangs (5) eine Länge von 5 - 12 cm und eine Querschnittsfläche von 8 - 14 cm² aufweist.

11. Sanitäreinrichtung nach einem der vorangehenden Ansprüche, **dadurch gekennzeichnet, dass** die Spüldüse (11) ein Wasseranschlussrohr (14) aufweist, an dem auch ein Spülwasserauslass (27), der mit dem Spülwasserkanal (18) kommuniziert, vorgesehen ist.

12. Sanitäreinrichtung nach Anspruch 11, **dadurch gekennzeichnet, dass** der Spülwasserauslass (27) als radiale Bohrung oder als radial vorspringender Anschlussstutzen (36) ausgebildet ist.

13. Sanitäreinrichtung nach einem der vorangehenden Ansprüche, **dadurch gekennzeichnet, dass** die Spüldüse (11) zwei erste Auslasskanäle (30), die zu entgegengesetzten Seiten der Spüldüse (11) und unter einem Winkel zur Horizontalen verlaufen, zwei zweite Auslasskanäle (31), die zu beiden Seiten und unter einem gleich oder einem größeren Winkel zur Horizontalen verlaufen, sowie eine mittigen Auslass (34), der zwischen den beiden zweiten Auslasskanälen (31) angeordnet ist, aufweist.

14. Sanitäreinrichtung nach Anspruch 13, **dadurch gekennzeichnet, dass** die ersten und zweiten Auslasskanäle (30, 31) einen gemeinsamen Zulauf (29) aufweisen und über eine Trennwand (32) getrennt sind.

15. Sanitäreinrichtung nach Anspruch 13 oder 14, **dadurch gekennzeichnet, dass** der Winkel (a) der ersten Auslasskanäle (30) zur Horizontalen ≥ 13°, insbesondere zwischen 15° - 20° und vorzugsweise 17°, und/oder der Winkel (β) der zweiten Auslasskanäle (31) zur Horizontalen ≥ 20°, insbesondere zwischen 25° - 45° und vorzugsweise 32° beträgt.

16. Urinal für eine Sanitäreinrichtung nach einem der vorangehenden Ansprüche, umfassend einen Beckenbereich (4) und einen an diesen anschließenden Abgang (5), der einen sich nach oben erstreckenden und einen sich zur Seite erstreckenden Schenkel (6, 7) aufweist, **dadurch gekennzeichnet, dass** eine Befestigungsaufnahme für eine Spüldüse, über die Spülwasser in den Beckenbereich (4) unter Druck einspülbar ist, sowie ein extern zum Beckenbereich verlaufender, integrierter und im Abgang mündender Spülwasserkanal (18), über den Spülwasser zum Wiederauffüllen des anzuschließenden Absaugsiphons (3) mit Spülwasser nach Beendigung des Absaugvorgangs zuführbar ist, vorgesehen ist.

17. Urinal nach Anspruch 16, **dadurch gekennzeichnet, dass** der Spülwasserkanal (18) im sich zur Seite erstreckenden Schenkel (7) des Abgangs (5) mündet.

18. Urinal nach Anspruch 16 oder 17, **dadurch gekennzeichnet, dass** im Spülwasserkanal (18) Mittel zum Verzögern des Zulaufs des Spülwassers in den Absaugsiphon vorgesehen sind, und/oder dass der Spülwasserkanal (18) eine einen verzögerten Spülwasserzulauf sicherstellende Länge und/oder Geometrie aufweist.

19. Urinal nach Anspruch 18, **dadurch gekennzeichnet, dass** im Spülwasserkanal (18) ein oder mehrere Strömungshindernisse (24) vorgesehen sind, und/oder dass sich der Strömungsquerschnitt des Strömungskanals (18) über seine Länge verändert und/oder das sich der Spülwasserkanal (18) in zwei oder mehr Kanalabschnitte, die wieder zusammenlaufen, verzweigt, und/oder dass der Spülwasserkanal (18) ein- oder mehrfach gewunden zwischen dem Spülwasserzulauf und dem Spülwasserauslauf verläuft.

20. Urinal nach einem der Ansprüche 16 bis 19, **dadurch gekennzeichnet, dass** der sich nach oben erstreckende Schenkel (6) des Abgangs (5) eine Länge von 5 - 12 cm und eine Querschnittsfläche von 8-14 cm² aufweist.

21. Spüldüse für eine Sanitäreinrichtung (1) nach einem der vorangehenden Ansprüche, umfassend ein Wasseranschlussrohr (14) und einen daran angebundenen Düsenkopf (16), wobei der Düsenkopf (16) wenigstens einen Auslasskanal aufweist, **dadurch gekennzeichnet, dass** am Wasseranschlussrohr (14) ein als radiale Bohrung (27) oder als radial vorspringender Anschlussstutzen (36) ausgebildeter Spülwasserauslass vorgesehen ist.

22. Spüldüse nach Anspruch 21, **dadurch gekennzeichnet, dass** der Spülkopf (16) zwei erste Auslasskanäle (30), die zu entgegengesetzten Seiten des Spülkopfs (16) und unter einem Winkel zur Horizontalen verlaufen, zwei zweite Auslasskanäle (31), die zu beiden Seiten und unter einem gleiche oder einem größeren Winkel zur Horizontalen verlaufen, sowie eine mittigen Auslass (34), der zwischen den beiden zweiten Auslasskanälen (31) angeordnet ist, aufweist.

23. Spüldüse nach Anspruch 21 oder 22, **dadurch gekennzeichnet, dass** die ersten und zweiten Auslasskanäle (30, 31) einen gemeinsamen Zulauf (29) aufweisen und über eine Trennwand (32) getrennt sind

24. Spüldüse nach Anspruch 23, **dadurch gekennzeichnet, dass** der Winkel (a) der ersten Auslasskanäle (30) zur Horizontalen ≥ 13°, insbesondere zwischen 15° -20° und vorzugsweise 17°, und/oder der Winkel (β) der zweiten Auslasskanäle (31) zur Horizontalen ≥ 20°, insbesondere zwischen 25° - 45° und vorzugsweise 32° beträgt.
